# EUROPÄISCHE PATENTSCHRIFT

(11) **EP 1 861 193 B1**
(45) Veröffentlichungstag und Bekanntmachung des Hinweises auf die Patenterteilung: **14.07.2010**
(21) Anmeldenummer: 06723242.1
(22) Anmeldetag: 06.03.2006
(51) Int. Cl.: B01F 5/04, B01F 3/08, E03C 1/046, B05B 7/24, A01C 23/04, A23L 2/52

(54) **VORRICHTUNG ZUM VERMISCHEN VON MISCHBAREN UND NICHT-MISCHBAREN FLÜSSIGKEITEN UND/ODER ZUR ERZEUGUNG VON EMULSIONEN**
DEVICE FOR MIXING MIXABLE AND UNMIXABLE LIQUIDS AND/OR FOR CREATING EMULSIONS
DISPOSITIF POUR MELANGER DES LIQUIDES MISCIBLES ET NON MISCIBLES ET/OU POUR PRODUIRE DES EMULSIONS

(30) Priorität: 14.03.2005 DE 202005004084 U; 24.03.2005 DE 202005004845 U; 29.06.2005 DE 202005010236 U
(43) Veröffentlichungstag der Anmeldung: 05.12.2007
(73) Patentinhaber: Wolf, Hartmut, 83329 Waging am See (DE)
(72) Erfinder: Wolf, Hartmut, 83329 Waging am See (DE)
(74) Vertreter: Laufhütte, Dieter
(86) Internationale Anmeldenummer: PCT/EP2006/002042
(87) Internationale Veröffentlichungsnummer: WO 2006/097218

(56) Entgegenhaltungen:
- EP-A- 1 197 260
- DE-A1- 1 784 189
- DE-A1- 19 752 005
- DE-C- 630 991
- FR-A- 2 727 038
- GB-A- 800 279
- US-A- 2 724 583
- US-A- 3 470 826
- US-A- 4 883 086
- US-A- 4 941 616
- US-A- 4 974 634
- US-A1- 2003 137 897

## Beschreibung

Beschrieben wird eine Vorrichtung zum Vermischen von mischbaren und nicht mischbaren Flüssigkeiten und/oder zur Erzeugung von Emulsionen, mit einem ersten Anschluß an ein mit Druck betriebenes System und einem zweiten Anschluß zur Zuführung der einzumischenden Flüssigkeit derart, daß die einzumischende Flüssigkeit durch die Strömung der unter Druck stehenden Flüssigkeit angesaugt wird.

Vorrichtungen zum Vermischen von mischbaren und nicht mischbaren Flüssigkeiten und/oder zur Erzeugung von Emulsionen sind aus dem Stand der Technik bekannt. EP 1 197 269 A1 offenbart eine solche Vorrichtung mit einem Homogenisator und einem Einlaufbereich, durch den die Stoffe in den Homogenisator eintreten. Der Einlaufbereich soll weiters einen Strombegrenzer zum Steuern des Einstroms aufweisen und zwischen dem Strombegrenzer und dem Homogenisator soll eine Einrichtung zum Zumischen von Substanzen angeordnet sein. Diese Vorrichtung soll ein einfaches und sicheres Zumischen von Substanzen, insbesondere schwer beimischbaren Substanzen ermöglichen. DE 17 84 189 A offenbart eine Vorrichtung zum Zuführen von Luft und flüssigen Zusätzen, insbesondere Pflegemittel oder Waschessenzen, in eine Flüssigkeit führende Leitung, beispielsweise eine Wasserleitung, mit Hilfe einer Venturidüse. Die Vorrichtung aus US 4,974,634 A dient ebenfalls der Beimengung einer genau bestimmbare Menge an flüssigem Zusatzstoff, insbesondere Dünger, in einen unter Druck stehenden Wasserstrom mittels einer Venturidüse.

Mittel zur Körperpflege, Getränke aus Konzentraten, Reinigungsmittel und sonstige Flüssigkeiten, welche intensiv vermischt werden müssen, müssen insbesondere im Haushalt fertig vermischt bezogen werden. Besonders die Herstellung von kosmetischen Produkten ist im Haushalt kaum realisierbar, da hierfür homogene Emulsionen hergestellt werden müssen. Kosmetische Fertigprodukte enthalten eine Anzahl chemischer Substanzen und Emulgatoren, welche eine lange Haltbarkeit des Kosmetikums möglich machen. Für Menschen mit empfindlicher Haut sind diese chemischen Zusätze allerdings häufig nicht zuträglich.

Aufgabe der vorliegenden Erfindung ist es daher, eine auch im Haushalt einsetzbare Vorrichtung an die Hand zu geben, welche an einer mit Druck betriebenen Armatur angeschlossen werden kann und eine zweite Flüssigkeit in die aus dem Drucksystem austretende Flüssigkeit, vorzugsweise Trinkwasser aus der Haushaltswasserleitung, einmischt.

Diese Aufgabe wird durch eine Vorrichtung mit einer Merkmalskombination des Anspruchs 1 gelöst. Hier ist eine Vorrichtung zum Vermischen von mischbaren und nicht mischbaren Flüssigkeiten und/oder zur Erzeugung von Emulsionen, mit einem ersten Anschluß an ein mit Druck betriebenes System und einem zweiten Anschluß zur Zuführung der einzumischenden Flüssigkeit derart, daß die einzumischende Flüssigkeit durch die Strömung der unter Druck stehenden Flüssigkeit angesaugt wird, geschaffen, die eine Mischeinheit aufweist, die über den ersten Anschluß mit dem mit Druck betriebenen System in Verbindung steht, um einen Unterdruck zum Ansaugen der einzumischenden Flüssigkeit zu erzeugen, wobei die Mischeinheit aus einer Hülse gebildet ist, die schräg zur Achse der Mischvorrichtung eingebaut ist und Einlaßbohrungen und Auslaßbohrungen aufweist, und wobei in der Mischeinheit eine Wirbelkammer ausgebildet ist, die einerseits tangentiale Einlässe und andererseits eine Zuführungsbohrung zur Zuführung des zuzumischenden Mediums aufweist.

Die gute Vermischung der Flüssigkeit miteinander kann durch eine starke Wirbelströmung in der Wirbelkammer erfolgen. Die tangentialen Einlässe der Wirbelkammer dienen der Unterdruckerzeugung und der Vermischung der Flüssigkeiten. Neben der effektiven Unterdruckerzeugung ergibt sich der Vorteil, dass in der Wirbelkammer die Flüssigkeiten derart intensiv vermischt werden, dass keine weitere zusätzliche Turbulenzerzeugung zur Vermischung der Flüssigkeiten notwendig ist.

Besonders ausgestaltete Ausführungsformen der Erfindung ergeben sich aus den sich an den Hauptanspruch anschließenden Unteransprüchen.

Die erfindungsgemäße Vorrichtung kann in der Dusche oder Badewanne oder an einem Handwaschbecken verwendbar sein, indem sie Öle oder Konzentrate in das Duschwasser bzw. Badewasser bzw. Handwaschwasser einmischt. Auch für die Herstellung von Getränken aus Saftkonzentraten und Getränkegrundstoffen ist die Vorrichtung verwendbar. Hierzu kann die Vorrichtung an einer entsprechenden Armatur anschließbar sein.

Die einzumischende Flüssigkeit wird vorteilhaft durch einen eigens hierfür vorgesehenen Behälter bereitgestellt. Zur einfachen Handhabung ist dieser Behälter leicht austauschbar.

Um eine leichte Handhabung beim Auswechseln der Behälter, die die zuzumischende Flüssigkeit enthalten, insbesondere im Haushalt zu gewährleisten, ist eine Ausführungsform besonders vorteilhaft, bei welcher das Verbindungsrohr des Behälters schräg in die Vorrichtung zum Vermischen der Flüssigkeit eingeführt wird. Da der Behälter hierbei pendelnd an der Mischvorrichtung befestigt wird, wird eine Beschädigung des Behälters oder der Mischvorrichtung insbesondere beim Duschen weitgehend verhindert.

Alternativ ist eine Befestigung des Behälters über Magnetverschluss oder sonstige Verriegelungen und Stecksysteme möglich.

Die Vorrichtung zum Vermischen der Flüssigkeiten kann direkt an die entsprechende Armatur geschraubt oder durch einen Zuführungsschlauch bzw. Zuführungsrohr mit der Armatur verbunden werden.

Der Behälter, welcher die zuzumischende Flüssigkeit enthält, kann entweder direkt an die Mischvorrichtung angeschlossen werden oder über einen Zuführschlauch mit der Mischvorrichtung verbunden werden. Die Ausführungsform mit Zuführschlauch ist vorteilhaft, wenn größere Behälter mit der zuzumischenden Flüssigkeit benötigt werden oder es aus einem anderen Grund nicht sinnvoll ist, den Behälter nicht unmittelbar an der Vorrichtung zum Vermischen der Flüssigkeiten zu befestigen.

Um einen störungsfreien Betrieb insbesondere in der Dusche zu gewährleisten, ist ein Rücklaufventil in der Vorrichtung zum Vermischen der Flüssigkeiten vorteilhaft.

Es erleichtert die Wartungsarbeiten, wenn die Bauteile zur Unterdruckerzeugung und Vermischung in ein Rohr eingebaut sind, welches quer zur Flußrichtung in die Vorrichtung zum Vermischen von Flüssigkeiten integriert ist. So können auch bei eingebautem Zustand der Mischvorrichtung leicht die entsprechenden Bauteile herausgenommen und gegebenenfalls gereinigt werden.

Die Vorrichtung zum Vermischen der Flüssigkeiten kann neben der Verwendung im Haushalt ebenso in der Industrie zum Vermischen von entsprechender Flüssigkeit eingesetzt werden.

Damit der Anwender beim Duschen die Möglichkeit hat, zwischen Emulsion (welche auch mit reduziertem Durchfluss ausgegeben werden kann) und Duschwasser ohne Beimengung (auch mit vollem Durchfluss) zu wechseln kann es sinnvoll sein, die Mischvorrichtung so auszugestalten, dass die Mischeinheit ausschaltbar ist, so dass der Durchfluss ohne Beimengung erfolgt. Die Ausschaltung kann hierbei mechanisch, elektromechanisch, hydraulisch, pneumatisch oder magnetisch erfolgen. Auch eine Zwischenstufe kann sinnvoll sein, so dass ein Anteil des unter Druck stehenden Mediums vermischt und ein Anteil ungemischt die Mischeinheit verlässt.

Diese Ausschaltfunktion kann auch für alle anderen Einsatzbereiche der Mischvorrichtung sinnvoll sein, z.B. an der Küchenarmatur, der Badewannearmatur oder in sonstigen Anwendungsbereichen.

Beim Auftreten stärkerer Gegendrücke kann es vorkommen, dass die als Kolbenschieber ausgebildete Mischeinheit durch die einseitig wirkenden Kräfte aus der eingeschobenen Position wieder herausgedrückt wird. Solche Gegendrücke können beispielsweise auftreten, wenn Duschbrausen mit erheblich reduziertem Durchfluss an die Mischvorrichtung angeschlossen werden.

Erfindungsgemäß wurde hier ein Zusatzkolben geschaffen, welcher mechanisch fest mit der Mischeinheit verbunden ist und auf welchem die Kraft des Gegendrucks in entegegengesetzte Richtung zu der Kraft auf die als Kolbenschieber ausgebildete Mischeinheit wirkt. Somit wird die Kraft des Gegendrucks auf die Mischeinheit aufgehoben und die Schaltstellung der Umschaltfunktion bleibt erhalten.

Weitere Merkmale, Einzelheiten und Vorteile der Erfindung sind anhand unterschiedlicher Ausführungsbeispiele in der nachstehenden Zeichnung näher erläutert. Es zeigen:
- Figur 1:: Ein Ausführungsbeispiel der Mischvorrichtung zum Anschluss an eine Armatur;
- Figur 2:: Das Ausführungsbeispiel der Mischvorrichtung aus Figur 1 mit aufgeschnittenem Mantelgehäuse;
- Figur 3:: Das Ausführungsbeispiel der Mischvorrichtung aus Figur 1 als Seitenansicht;
- Figur 4:: Das Ausführungsbeispiel der Mischvorrichtung aus Figur 1 als komplette Schnittansicht;
- Figur 5:: Ein Ausführungsbeispiel eines Flüssigkeitsbehälters für den Einsatz mit der Mischvorrichtung mit schrägem Zuführungskanal in der Seitenan- sicht;
- Figur 6:: Das Ausführungsbeispiel des nicht erfindungsgemässen Flüssigkeitsbehälters aus Figur 5 in einer Darstellung mit Sicht auf das Entlüftungsloch;
- Figur 7:: Das Ausführungsbeispiel des nicht erfindungsgemässen Flüssigkeitsbehälters als komplette Schnittansicht;
- Figur 8:: Das beschriebene Ausführungsbeispiel der Mischvorrichtung und des nicht erfindungsgemässen Flüssigkeitsbehälters in Einführposition;
- Figur 9:: Das beschriebene Ausführungsbeispiel der Mischvorrichtung mit einge- stecktem nicht erfindungsgemässem Behälter gemäß dem Ausführungsbeispiel;
- Figur 10:: Das beschriebene Ausführungsbeispiel der Mischvorrichtung mit eingestecktem nicht erfindungsgemässem Behälter gemäß dem Ausführungsbeispiel als komplette Schnittansicht;
- Figur 11:: Ein Ausführungsbeispiel der Mischvorrichtung mit Zuführungsschlauch zum Zuleiten des unter Druck stehenden Mediums;
- Figur 12:: Ein Ausführungsbeispiel der Mischvorrichtung mit einem stationären Be- hälter, welcher über Zuleitung mit der Mischvorrichtung verbunden ist;
- Figur 13:: Ein Ausführungsbeispiel der Mischvorrichtung mit Steckbehälter in der Anwendung für die Dusche;
- Figur 14:: Ein Ausführungsbeispiel der Mischvorrichtung mit Steckbehälter in der Anwendung für die Badewannen-Armatur;
- Figur 15:: Ein Ausführungsbeispiel der Mischvorrichtung mit Steckbehälter in der Anwendung für die Küchenarmatur;
- Figur 16:: Darstellung eines Ausführungsbeispieles der Mischvorrichtung mit auf- geschnittenem Gehäusemantel und aufgeschnittener Mischeinheit mit Rücklaufventil;
- Figur 17:: Zeigt ein anderes nicht erfindungsgemässes Ausführungsbeispiel der Mischvorrichtung, in welche das Zuführungsrohr des Behälters waagrecht eingeführt;
- Figur 18:: Das nicht erfindungsgemässe Ausführungsbeispiel aus FIGUR 17 mit eingeführtem Behälter;
- Figur 19:: Zeigt ein nicht erfindungsgemässes Ausführungsbeispiel der Mischvorrichtung, in welche das Zuführungsrohr des Behälters waagrecht eingeführt wird und das Zufüh- rungsrohr des Behälters mit einem Magneten an der Mischvorrichtung fi- xiert wird;
- Figur 20:: Das nicht erfindungsgemässe Ausführungsbeispiel aus FIGUR 19 mit eingeführtem und fixiertem Behälter;
- Figur 21:: Zeigt ein nicht erfindungsgemässes Ausführungsbeispiel der Mischvorrichtung, an welcher der Be- hälter mittels mechanischer Fixierung befestigt wird;
- Figur 22:: Ein Ausführungsbeispiel mit einer mechanischen Ausschaltfunktion, die Mischeinheit wurde herausgezogen;
- Figur 23:: Das Ausführungsbeispiel aus Figur 22 mit eingesteckter Mischeinheit;
- Figur 24:: Das Ausführungsbeispiel aus Figur 22 mit herausgezogener Mischein- heit als Schnittansicht;
- Figur 25:: Das Ausführungsbeispiel aus Figur 22 mit eingesteckter Mischeinheit als Schnittansicht;
- Figur 26:: Ein Ausführungsbeispiel der Umschaltfunktion ohne erfindungsgemäßem Gegenkolben mit eingedrückter Mischeinheit.
- Figur 27:: Ein Ausführungsbeispiel der Umschaltfunktion ohne erfindungsgemäßen Gegenkolben mit herausgezogener Mischeinheit.
- Figur 28:: Ein Ausführungsbeispiel der Umschaltfunktion mit erfindungsgemäßem Gegenkolben bei eingedrückter Mischeinheit.
- Figur 29:Ein: Ausführungsbeispiel der Umschaltfunktion mit erfindungsgemäßem Gegenkolben bei herausgezogener Mischeinheit.

An dem Ausführungsbeispiel in Figur 1 bis Figur 4 können wesentliche Elemente der Mischvorrichtung erläutert werden. Die Mischvorrichtung 1 besteht im wesentlichen aus einem Zulauf für das unter Druck stehende Medium, hier als Flansch mit Überwurfmutter 4 dargestellt, einem Ablauf für das Gemisch, hier als Rohrstutzen mit Außengewinde dargestellt 5 und einer Zuführungsmöglichkeit für das zuzumischende Medium, hier als Kanal 3 dargestellt. Das dargestellte Ausführungsbeispiel enthält eine Mischeinheit 2 in Wirbelkammer-Ausführung. In dem Ausführungsbeispiel der Wirbelkammer 10 bewirken die tangentialen Einlässe 7 die Wirbelbildung. Die Mischeinheit ist in diesem Ausführungsbeispiel in einer Hülse 6 schräg zur Achse der Mischvorrichtung 1 eingebaut. Diese Hülse verfügt über Einlassbohrungen 8 und Auslassbohrungen 9. Das zuzumischende Medium wird über eine Zuführungsbohrung 11 in die Wirbelkammer eingeleitet. Um die Wirbelintensität zu verbessern kann am Austritt der Wirbelkammer eine Verengung 12 vorgesehen werden.

In den Figuren 5 bis 7 ist ein nicht erfindungsgemässes Ausführungsbeispiel des Behälters 20 für das zuzumischende Medium dargestellt. Dieses Ausführungsbeispiel des Behälters verfügt über ein Saugrohr 24, über welches die Flüssigkeit in die Mischvorrichtung eingesaugt werden kann. Der Behälter kann in diesem Ausführungsbeispiel über ein gebogenes Rohr 21 in die Mischvorrichtung gemäß dem Ausführungsbeispiel in Figur 1 bis Figur 4 eingehängt werden. Die Dosierung des Mediums kann über eine Dosierdüse 22 erfolgen. Zur Entlüftung kann sich ein Entlüftungsloch 23 in dem gebogenen Rohr 21 befinden. Eine solche Position des Entlüftungslochs hat den Vorteil, dass eine Schutzkappe Düse und Entlüftung gleichermaßen verschließen könnte.

In den Figuren 8 bis 10 ist dargestellt, wie der Behälter aus vorangegangenem Ausführungsbeispiel in die Mischvorrichtung gemäß dem Ausführungsbeispiel (Figur 1 bis Figur4) eingesteckt werden kann. Hierbei wird das gebogene Rohr des Behälters 20 in den schräg geneigten Einführungskanal 3 der Mischvorrichtung 1 eingeführt. Die Dosierdüse 22 ist in diesem Ausführungsbeispiel nach dem Einstecken mittig zur Achse der Wirbelkammer positioniert.

In Figur 11 ist ein Ausführungsbeispiel dargestellt, bei welchem die Mischvorrichtung 1 nicht direkt an eine Armatur geschraubt wird, um des unter Druck stehenden Medium zuzuführen, sondern das unter Druck stehende Medium über einen Zuleitungsschlauch 30 zugeleitet wird.

In Figur 12 ist ein Ausführungsbeispiel dargestellt, bei welchem der Behälter mit dem einzumischenden Medium nicht direkt an der Mischvorrichtung angebracht ist, sondern das zuzuführende Medium über einen Zuleitungsschlauch oder Zuleitungsrohr 31 aus dem Behälter 32 der Mischvorrichtung 1 zugeführt wird. Dies kann vorteilhaft sein, wenn der Behälter stationär befestigt werden soll, der Behälter zu groß oder zu schwer ist um ihn direkt an der Mischvorrichtung zu befestigen, oder der Behälter direkt an der Mischvorrichtung stören würde.

In Figur 13 ist dargestellt, wie die Mischvorrichtung 1 beispielsweise an einer Duscharmatur 40 befestigt werden kann. Der Behälter mit dem zuzumischenden Medium 20 ist in diesem Ausführungsbeispiel direkt an der Mischvorrichtung befestigt. Der Duschschlauch 41 wird in diesem Ausführungsbeispiel an den Auslass der Mischvorrichtung geschraubt.

In Figur 14 ist dargestellt, wie die Mischvorrichtung 1 beispielsweise an einer Badewannenarmatur 50 befestigt werden kann. Der Behälter mit dem zuzumischenden Medium 20 ist in diesem Ausführungsbeispiel direkt an der Mischvorrichtung befestigt. Ein Strahlformer oder Luftsprudler 51 kann in diesem Ausführungsbeispiel an den Auslass der Mischvorrichtung geschraubt werden.

In Figur 15 ist dargestellt, wie die Mischvorrichtung 1 beispielsweise an einer Armatur einer Küchenspüle 60 befestigt werden kann. Der Behälter mit dem zuzumischenden Medium 20 ist in diesem Ausführungsbeispiel direkt an der Mischvorrichtung befestigt. Ein Strahlformer oder Luftsprudler 61 kann in diesem Ausführungsbeispiel an den Auslass der Mischvorrichtung geschraubt werden.

In Figur 16 ist ein Ausführungsbeispiel einer Mischvorrichtung mit einem Rücklaufventil dargestellt. Der Mantel der Mischvorrichtung 1 und die Mischeinheit 2 sind hierbei aufgeschnitten. Eine Ventilkugel 80 verschließt durch den Druck der Ventilfeder 81 den Rücklauf in den Zuführungskanal 3. Dargestellt ist in diesem Ausführungsbeispiel eine Mischeinheit 2 mit Wirbelkammer 10 und tangentialen Einlässen 7.

In Figur 17 ist ein nicht erfindungsgemässes Ausführungsbeispiel der Mischvorrichtung 90 dargestellt, bei welchem das Rohr des Behälters 95 waagrecht in den Zuführungskanal 94 der Mischeinheit 93 eingeführt wird. Die Mischeinheit 93 ist hierbei waagrecht in der Mischvorrichtung 90 eingebaut. Die Zuleitung des unter Druck stehenden Mediums erfolgt hier über einen Flansch mit Überwurfmutter 91. Der Auslass 92 ist bei diesem Ausführungsbeispiel mit einem Außengewinde versehen.

In Figur 18 ist das Rohr 95 des Behälters 96 in die nicht erfindungsgemässe Mischvorrichtung 90 aus dem Ausführungsbeispiel in Figur 17 eingesteckt.

In Figur 19 ist ein nicht erfindungsgemässes Ausführungsbeispiel der Mischvorrichtung 90 dargestellt, bei welchem das Rohr des Behälters 95 ebenfalls waagrecht in den Zuführungskanal 94 der Mischeinheit 93 eingeführt wird. Um eine bessere Verbindung zwischen Behälters 96 und Mischvorrichtung 90 zu erreichen, ist in diesem Ausführungsbeispiel ein Dauermagnet 100 angebracht. Die Mischeinheit 93 ist hierbei ebenfalls waagrecht in der Mischvorrichtung 90 eingebaut. Die Zuleitung des unter Druck stehenden Mediums erfolgt hier über einen Flansch mit Überwurfmutter 91. Der Auslass 92 ist bei diesem Ausführungsbeispiel mit einem Außengewinde versehen.

In Figur 20 ist das Rohr 95 des Behälters 96 in die nicht erfindungsgemässe Mischvorrichtung 90 aus dem Ausführungsbeispiel in Figur 19 eingesteckt. Der Magnet 100 sichert in diesem Ausführungsbeispiel die Verbindung.

In Figur 21 ist ein nicht erfindungsgemässes Ausführungsbeispiel dargestellt, bei welchem der Behälter 104 über eine mechanische Verriegelung 106-107 mit der Mischvorrichtung 101 verbunden wird. In diesem Ausführungsbeispiel weist die Mischvorrichtung ein Saugloch 105 auf, durch welches nach erfolgter Verriegelung (Pfeil) das zuzumischende Medium aus dem Behälter 104 in die Mischvorrichtung 101 gesaugt wird. Die Zuleitung des unter Druck stehenden Mediums erfolgt hier über einen Flansch mit

Überwurfmutter 102. Der Auslass 103 ist bei diesem Ausführungsbeispiel mit einem Außengewinde versehen.

In den Figuren 22 bis 25 ist ein Ausführungsbeispiel dargestellt, bei welchem eine Umschaltfunktion integriert ist, durch welche eine Ausschaltung der Mischfunktion möglich ist. Die Mischeinheit 203 der Mischvorrichtung 200 ist in diesem Ausführungsbeispiel durch Druck- und Zugbetätigung ein- und ausschaltbar. Ist in diesem Ausführungsbeispiel die Mischeinheit herausgezogen (Figur 22 und Figur 24 - Pfeil), so kann das unter Druck durch die Zuleitung 201 einströmende Medium die Bohrungen 207 und 208 passieren, ohne die Mischkammer 205 zu durchströmen. Das Medium verlässt unvermischt den Auslass 202.

Wird die Mischeinheit 203 eingeschoben (Figur 23 und Figur 25 - Pfeil), so muss das unter Druck durch die Zuleitung 201 einströmende Medium die Mischkammer 205 durchströmen. Das Medium strömt durch die Bohrung 207 in die Mischkammer 205. Hierbei wird das zweite Medium zugeführt durch die Zuleitung 204 zugeführt. Durch die Auslassbohrung 206 der Mischkammer 205 strömt das Gemisch durch die Bohrung 208 in den Auslass 202.

Ein Rückschlagventil 209 verhindert das Ausfließen des unter Druck stehenden Mediums durch die Zuleitung 204, wenn die Mischeinheit ausgeschaltet ist.

In der Figur 26 ist ein Ausführungsbeispiel ohne erfindungsgemäßen Gegenkolben dargestellt, bei welchem die als Kolbenschieber ausgebildete Mischeinheit 251 in die Mischvorrichtung 250 eingeschoben ist. Durch den eintretenden Druck 252 kann ein Gegendruck 253 entstehen, durch welche eine Kraft 254 auf die Mischeinheit 251 einwirkt, so dass die Mischeinheit auf Grund ihrer Kolbenfunktion aus der Mischvorrichtung 250 herausgedrückt wird.

In der Figur 27 ist ein Ausführungsbeispiel ohne erfindungsgemäßen Gegenkolben dargestellt, bei weichem die als Kolbenschieber ausgebildete Mischeinheit 251 durch die Kraft 254 in die Endposition in der Mischvorrichtung 250 gedrückt wurde. In der Figur 28 ist ein Ausführungsbeispiel mit dem erfindungsgemäßen Gegenkolben dargestellt, bei welchem die als Kolbenschieber ausgebildete Mischeinhelt 251 in die Mischvorrichtung 250 eingeschoben ist. Die durch den Druck 252 und den Gegendruck 253 entstehende Kraft 258 wirkt auf Grund des zusätzlichen Kolbens 256 in entgegengesetzte Richtungen, so dass die mit Kolbenfunktion ausgestattete Mischeinheit 251 in der eingestellten Position verbleibt. In diesem Ausführungsbeispiel ist eine zusätzliche Entlüftungsbohrung 257 vorgesehen, damit keine pneumatischen Drücke durch den Zusatzkolben entstehen.

In der Figur 29 ist ein Ausführungsbeispiel mit dem erfindungsgemäßen Gegenkolben dargestellt, bei welchem die als Kolbenschieber ausgebildete Mischeinheit 251 aus der Mischvorrichtung 250 in Endstellung herausgezogen ist. Hierbei wirkt die entstehende Kraft 258 ebenfalls auf Grund des zusätzlichen Kolbens 256 in entgegengesetzte Richtungen, so dass die mit Kolbenfunktion ausgestattete Mischeinheit 251 auch hier in der eingestellten Position verbleibt. In diesem Ausführungsbeispiel ist ebenfalls eine zusätzliche Entlüftungsbohrung 257 vorgesehen, damit keine pneumatischen Drücke durch den Zusatzkolben entstehen.

## Patentansprüche

1. Vorrichtung zum Vermischen von mischbaren und nicht mischbaren Flüssigkeiten und/oder zur Erzeugung von Emulsionen, mit einem ersten Anschluß (4) an ein mit Druck betriebenes System und einem zweiten Anschluß (3) zur Zuführung der einzumischenden Flüssigkeit derart, daß die einzumischende Flüssigkeit durch die Strömung der unter Druck stehenden Flüssigkeit angesaugt wird,
**gekennzeichnet durch**
eine Mischeinheit (2), die über den ersten Anschluß (4) mit dem mit Druck betriebenen System in Verbindung steht, um einen Unterdruck zum Ansaugen der einzumischenden Flüssigkeit zu erzeugen, wobei die Mischeinheit (2) aus einer Hülse (6) gebildet ist, die schräg zur Achse der Mischvorrichtung (1) eingebaut ist und Einlaßbohrungen (8) und Auslaßbohrungen (9) aufweist, und wobei in der Mischeinheit eine Wirbelkammer (10) ausgebildet ist, die einerseits tangentiale Einlässe (7) und andererseits eine Zuführungsbohrung (11) zur Zuführung des zuzumischenden Mediums aufweist.

2. Vorrichtung nach Anspruch 1, **dadurch gekennzeichnet, dass** am Austritt der Wirbelkammer (10) eine Verengung (12) derart angeordnet ist, dass die Wirbelintensität gesteigert wird.

3. Vorrichtung nach einem der vorangehenden Ansprüche, **dadurch gekennzeichnet, dass** ein Behälter (20), in dem die einzumischende Flüssigkeit enthalten ist, fest oder lösbar mit der Vorrichtung verbindbar ist.

4. Vorrichtung nach einem der vorangehenden Ansprüche, **dadurch gekennzeichnet, dass** die Wirbelkammer (10) zur Vermischung der Flüssigkeiten in einem Winkel quer zur Leitung, in der die unter Druck stehende Flüssigkeit fließt, eingebaut ist.

5. Vorrichtung nach einem der vorangehenden Ansprüche, **dadurch gekennzeichnet, dass** sie ein Rücklaufventil (80, 81) aufweist.

6. Vorrichtung nach einem der vorangehenden Ansprüche, **dadurch gekennzeichnet, dass** sie einen schräg geneigten Kanal (3) aufweist, in welchen ein Zuführungsrohr (21) oder -schlauch des Behälters (20) für die zuzumischende Flüssigkeit einführbar ist.

7. Vorrichtung nach einem der vorangehenden Ansprüche, **dadurch gekennzeichnet, dass** das mit Druck betriebene System eine Hauswasserleitung ist.

8. Vorrichtung nach einem der vorangehenden Ansprüche, **dadurch gekennzeichnet, dass** die Mischfunktion mechanisch, elektromechanisch, hydraulisch, pneumatisch oder magnetisch ganz oder teilweise ausschaltbar ist.

9. Vorrichtung nach einem der vorangehenden Ansprüche, **dadurch gekennzeichnet, dass** ein zusätzlicher Kolben (256) ausgebildet ist, welcher mechanisch fest mit der Mischeinheit (251) verbunden ist und auf welchem die Kraft der entstehenden Systemdrücke in Gegenrichtung zur Kraft auf die Mischvorrichtung (250) wirkt und somit die Stellung der Mischeinheit (251) unabhängig von den entstehenden Systemdrücken beibehalten wird.

## Claims

1. Device for mixing mixable and unmixbable liquids and/or for creating emulsions, with a first connection (4) to a pressure-operated system and a second connection (3) for supplying the liquid to be admixed such that the liquid to be admixed is sucked in by the flow of the pressurized liquid,
**characterized by**
a mixing unit (2) which is connected with the pressure-operated system via the first connection (4), in order to generate a vacuum for sucking in the liquid to be admixed, wherein the mixing unit (2) is formed of a sleeve (6) which is mounted obliquely with respect to the axis of the mixing device (1) and includes inlet bores (8) and outlet bores (9), and wherein a turbulence chamber (10) is formed in the mixing unit, which on the one hand includes tangential inlets (7) and on the other hand a supply bore (11) for supplying the medium to be admixed.

2. The device according to claim 1, **characterized in that** at the outlet of the turbulence chamber (10) a throat (12) is arranged such that the intensity of the turbulence is increased.

3. The device according to any of the preceding claims, **characterized in that** a container (20) in which the liquid to be admixed is contained can firmly or releasably be connected with the device.

4. The device according to any of the preceding claims, **characterized in that** the turbulence chamber (10) for mixing the liquids is mounted at an angle transverse to the conduit in which the pressurized liquid flows.

5. The device according to any of the preceding claims, **characterized in that** it includes a return valve (80, 81).

6. The device according to any of the preceding claims, **characterized in that** it includes an obliquely inclined passage (3), into which a supply pipe (21) or tube of the container (20) can be introduced for the liquid to be admixed.

7. The device according to any of the preceding claims, **characterized in that** the pressure-operated system is a domestic water conduit.

8. The device according to any of the preceding claims, **characterized in that** the mixing function can completely or partly be shut off mechanically, electromechanically, hydraulically, pneumatically or magnetically.

9. The device according to any of the preceding claims, **characterized in that** an additional piston (256) is formed, which mechanically is firmly connected with the mixing unit (251) and on which the force of the resulting system pressures acts in a direction opposite to the force acting on the mixing device (250), so that the position of the mixing unit (251) is maintained independent of the resulting system pressures.

## Revendications

1. Dispositif pour le mélange des liquide miscibles et non miscibles et/ou pour la production des émulsions, ayant un premier raccord (4) à un système actionné par pression et un deuxième raccord (3) pour l'alimentation du liquide à mélanger de sorte que le liquide à mélanger va être aspiré par le courant du liquide sous pression,
**caractérisé par le fait que**
une unité de mélange (2), qui est en communication avec le système actionné par pression à l'intérmediaire du premier raccord (4) pour créer une dépression pour l'aspiration du liquide à mélanger, dans lequel l'unité de mélange (2) est formée d'une douille (6) qui est montée en oblique par rapport de l'axe de l'unité de mélange (1), et est munie des alésages d'admission (8) et des alésages de sortie (9) et dans lequel, dans l'unité de mélange, une chambre de tourbillon (10) est formée, qui d'une part est munie des admissions tangentielles (7) et d'autre part d'un alésage d'alimentation (11) pour alimenter le milieu à mélanger.

2. Dispositif selon la revendication 1, **caractérisé par le fait qu'**au niveau de la sortie de la chambre de tourbillon (10) un rétrécissement (12) est arrangé de sorte que l'intensité de tourbillon va être augmentée.

3. Dispositif selon l'une des revendications précédentes, **caractérisé par le fait qu'**un réservoir (20), dans lequel le liquide à mélanger est contenu, est raccordable au dispositif d'une manière fixe ou amovible.

4. Dispositif selon l'une des revendications précédentes, **caractérisé par le fait que** la chambre de tourbillon (10) pour mélanger les liquides est montée sous un angle à travers du conduit, dans lequel circule la liquide sous pression.

5. Dispositif selon l'une des revendications précédentes, **caractérisé par le fait qu'**il a un clapet de retour (80, 81).

6. Dispositif selon l'une des revendications précédentes, **caractérisé par le fait qu'**il a un canal incliné en oblique (3), dans lequel un tube (21) ou un tuyau d'alimentation du réservoir (20) pour la liquide à mélanger peut être inséré.

7. Dispositif selon l'une des revendications précédentes, **caractérisé par le fait que** le système actionné par pression est un conduit d'eau domestique.

8. Dispositif selon l'une des revendications précédentes, **caractérisé par le fait que** la fonction de mélange peut être complètement ou partiellement interrompue d'une manière mécanique, électromécanique ou magnétique.

9. Dispositif selon l'une des revendications précédentes, **caractérisé par le fait que** un piston additionnel (256) est formé, qui est raccordé fermement d'une manière mécanique à l'unité de mélange (251) et sur lequel la force des pressions de système naissantes agit en direction opposée de la force sur le dispositif de mélange (250), et que ainsi la position de l'unité de mélange (251) est maintenue indépendamment des pressions de système naissantes.
